# EUROPÄISCHE PATENTSCHRIFT

(11) **EP 4 155 610 B1**
(45) Veröffentlichungstag und Bekanntmachung des Hinweises auf die Patenterteilung: **02.10.2024**
(21) Anmeldenummer: 22195317.7
(22) Anmeldetag: 13.09.2022
(51) Int. Cl.: F23N 5/08

(54) **VERFAHREN ZUR ÜBERWACHUNG DER ZÜNDUNG EINER FLAMME EINES BRENNERS**
METHOD FOR MONITORING THE IGNITION OF A BURNER FLAME
PROCÉDÉ DE SURVEILLANCE DE L'ALLUMAGE D'UNE FLAMME D'UN BRÛLEUR

(30) Priorität: 23.09.2021 DE 102021124663
(43) Veröffentlichungstag der Anmeldung: 29.03.2023
(73) Patentinhaber: Vaillant GmbH, 42859 Remscheid NRW (DE)
(72) Erfinder: Hahn, Marco, 42117 Wuppertal (DE); Paul, Michael, 58332 Schwelm (DE); Nettingsmeier, Tim, 42369 Wuppertal (DE); Oerder, Bodo, 42897 Remscheid (DE); Grabe, Jochen, 51688 Wipperfürth (DE); Reinert, Andreas, 58455 Witten (DE); Richter, Klaus, 42855 Remscheid (DE)
(74) Vertreter: Popp, Carsten

(56) Entgegenhaltungen:
- WO-A1-2019/018675
- JP-A- S6 082 720
- US-A- 3 574 496

## Beschreibung

In gasbefeuerten Heizgeräten existiert regelmäßig das Problem, dass dann, wenn keine Zündung erfolgt, jedoch trotzdem Gas in den Brenner strömt, sich unverbranntes Gemisch aus Gas und Luft in der Brennkammer sammelt, welches dann gegebenenfalls schlagartig verbrennen bzw. verpuffen kann.

Insbesondere bei Wasserstoff als Brenngas ist dies problematisch, weil die Umgebungsbedingungen, die zur Zündung eines Gemischs aus Wasserstoff und Luft einzustellen sind, in einem sehr engen Bereich liegen müssen und kleine Abweichungen in der Gemischzusammensetzung die Zündung schon verhindern können bzw. zu störenden Geräuschen bei der Zündung führen können.

Darüber hinaus sind bei mit Wasserstoff als Brenngas betriebenen Heizgeräten die Auswirkungen einer schlagartigen Verbrennung von angesammeltem Gemisch im Brennraum bzw. von Verpuffungen besonders kritisch. Eine verbesserte Überwachung ist aus diesem Grunde insbesondere bei Heizgeräten für die Befeuerung mit Wasserstoff wünschenswert.

Die US 3 574 496 A beschreibt ein Verfahren, bei dem eine Zündung mit einem Ultraviolett-Sensor und einem Flammenwächter überprüft wird. Ein Zündfunke wird mit einem Ultraviolett-Sensor beobachtet. Bei Erkennung einer Flamme durch den Flammenwächter wird der Zündvorgang beendet.

Die JP S60 82720 A beschreibt ein Verfahren bei der eine Lichtleitfaser zunächst einen Zündfunken beobachtet. Wenn ein Zündfunke durch die Lichtfaser detektiert wird, wird eine Brenngaszufuhr zu einem Vorbrenner geöffnet. Wenn eine Zündung durch die Lichtfaser im Vorbrenner detektiert wird, wird eine Brenngaszufuhr zu einem Hauptbrenner geöffnet, wodurch der Hauptbrenner gezündet wird.

Aufgabe der vorliegenden Erfindung ist es, die mit Bezug auf den Stand der Technik geschilderten Probleme wenigstens teilweise zu lösen. Diese Aufgabe wird gelöst mit der Erfindung gemäß den Merkmalen der unabhängigen Patentansprüche. Weitere vorteilhafte Ausgestaltungen sind in den abhängig formulierten Patentansprüchen sowie in der Beschreibung und insbesondere auch in der Figurenbeschreibung angegeben. Es ist darauf hinzuweisen, dass der Fachmann die einzelnen Merkmale in technologisch sinnvoller Weise miteinander kombiniert und damit zu weiteren Ausgestaltungen der Erfindung gelangt.

Ein neuartiges Verfahren, ein entsprechend für das Verfahren eingerichteter Brenner, ein Steuergerät und ein Computerprogrammprodukt sollen nachfolgend beschrieben werden.

Hier beschrieben wird ein Verfahren zur Überwachung der Zündung einer Flamme eines Brenners zur Verbrennung von Gas mit einer Zündeinrichtung zur Erzeugung eines Zündfunkens, wobei ein UV-Sensor verwendet wird, um UV-Emissionen des Zündfunkens zu ermitteln und daran zu erkennen, ob durch den Zündfunken Zündbedingungen hergestellt wurden. Zusätzlich wird überwacht, ob die Zündung der Flamme des Brenners erfolgt und dann, wenn mit dem UV-Sensor erkannt wurde, dass durch den Zündfunken geeignete Zündbedingungen hergestellt wurden, jedoch eine Zündung der Flamme unterbleibt, wird mindestens eine ungeeignete Umgebungsbedingung für die Zündung der Flamme diagnostiziert, wobei die mindestens eine ungeeignete Umgebungsbedingung ein Mischungsverhältnis von Gas und Luft außerhalb eines vorgegebenen Bereichs umfasst.

Der Brenner bezeichnet vorzugsweise einen Brennerkörper, aus dem das Brenngas durch eine Vielzahl von Öffnungen nach außen in einen Brennraum strömt, welcher den Brenner umgibt und in dem bevorzugt Leitungen sind, die die mit dem Brenner erzeugte Wärme dann abführen. Der Brennerkörper ist vorzugsweise zylindrisch und aus einem Metallmaterial hergestellt. Die äußere (zum Brennraum hin ausgerichtete) Oberfläche des Brennerkörpers wird hier als Brenneroberfläche bezeichnet von welcher ausgehend sich die Flammen in den Brennraum hinein erstrecken.

Der Bereich, in dem das Gemisch aus dem Brenner austritt und in dem dafür die Öffnungen angeordnet sind, wird hier als Brennbereich bezeichnet. Oberhalb des Brennbereichs bilden sich die Flammen aus, wenn der Brenner gezündet hat.

Es hat sich herausgestellt, dass ein mit der Zündeinrichtung hergestellter Zündfunke typischerweise charakteristische UV-Emissionen erzeugt, die mit einem UV-Sensor zuverlässig erkannt werden können. Der UV-Sensor ist bevorzugt ein Fotodetektor, der UV-Licht (insbesondere im Bereich der Wellenlängen von 100 nm [Nanometer] bis 400 nm [Nanometer] erkennen und in ein elektrisches Signal umwandeln kann, welches es ermöglicht die Menge an UV-Licht zu erkennen, die mit dem UV-Sensor aufgefangen wurde. Der UV-Sensor ist bevorzugt an eine Elektronik und insbesondere an ein Steuergerät angeschlossen, welches die von dem UV-Sensor erzeugten elektrischen Signale auswertet und hierauf basierend das beschriebene Verfahren durchführt und beurteilt, ob Zündbedingungen vorliegen.

Durch die beschriebene Methode zur Erkennung von Zündbedingungen (der Entstehung des Zündfunkens) mit Hilfe des UV-Sensors kann erkannt werden, ob mangelhafte Zündbedingungen oder ob mangelhafte Umgebungsbedingungen Ursache für das Nichterfolgen der Zündung sind.

Dies ist insbesondere sehr vorteilhaft, wenn das Verfahren in einem Brenner zur Verbrennung von Wasserstoff verwendet wird, denn eine teilweise ausgesetzte oder verspätete Zündung ist insbesondere bei der Verbrennung von Wasserstoff problematisch.

Eine verspätete Zündung kann insbesondere bei der Verbrennung von Wasserstoff zu schlagartigen Verbrennungen bzw. Verpuffungen führen, die häufig Geräusche, Knallgeräusche oder sogar Flammrückschläge zurück in den Brenner bewirken können.

Darüber hinaus vorteilhaft ist, wenn der UV-Sensor außerhalb eines Brennbereichs oberhalb einer Brenneroberfläche angeordnet ist und eine schräge Blickrichtung aufweist, die im Zündbereich der Zündeinrichtung auf die Brenneroberfläche ausgerichtet ist.

Durch diese Anordnung des UV-Sensors kann der UV-Sensor so angeordnet werden, dass die durch die Verbrennung erzeugten Temperaturen sich nicht so stark auf den UV-Sensor auswirken und diesen nicht so stark beeinträchtigen. Gleichzeitig ist der UV-Sensor so positioniert, dass ein Zündfunke gut erkannt werden kann.

Auch vorteilhaft ist, wenn dann, wenn keine geeigneten Zündbedingungen erkannt werden, eine Versorgung des Brenners mit Gas unterbrochen wird.

So kann sichergestellt werden, dass sich kein unverbranntes Gemisch im Brennraum sammeln kann.

Des Weiteren vorteilhaft ist, wenn die Zündeinrichtung eine Zündelektrode aufweist.

Eine Zündelektrode umfasst vorzugsweise zwei Zündkontakte, die voneinander beabstandet sind und zwischen denen sich ein Lichtbogen ausbildet, wenn eine elektrische Spannung an die Kontakte angelegt werden kann. Bevorzugt erfolgt die Bestromung der Zündkontakte der Zündelektrode immer sehr kurzzeitig bspw. über einen Zündkondensator, der sich schlagartig entlädt. So können hohe elektrische Spannungen und Ströme und damit auch starke Zündfunken erzeugt werden.

Außerdem vorteilhaft ist, wenn das mit der Flamme verbrannte Gas zumindest 50%, bevorzugt sogar mindestens 97% Wasserstoff enthält.

Ein Anteil von 50% oder mehr Wasserstoff bewirkt ein Brenngas, dessen Eigenschaften schon wesentlich vom Wasserstoff dominiert werden. Ein Gas mit 97% oder mehr Wasserstoff kann annähernd wie reiner Wasserstoff betrachtet werden.

Hier auch beschrieben werden soll ein Brenner zur Verbrennung von Gas mit einer Zündeinrichtung zur Erzeugung eines Zündfunkens und mit mindestens einem UV-Sensor, wobei der Brenner zur Durchführung des beschriebenen Verfahrens eingerichtet ist.

Außerdem beschrieben werden soll ein Steuergerät, eingerichtet zur Auswertung von Signalen von mindestens einem UV-Sensor eines Brenners gemäß dem beschriebenen Verfahren.

Darüber hinaus beschrieben werden soll ein Computerprogramm, umfassend Befehle, die bewirken, dass der beschriebene Brenner die beschriebenen Verfahrensschritte ausführt.

Die Erfindung sowie das technische Umfeld der Erfindung werden nachfolgend anhand der Figur näher erläutert. Die Figuren zeigen bevorzugte Ausführungsbeispiele, auf welche die Erfindung nicht beschränkt ist. Es ist insbesondere darauf hinzuweisen, dass die Figuren und insbesondere die in den Figuren dargestellten Größenverhältnisse nur schematisch sind. :

Es stellen dar:
- Figur 1:: einen beschriebenen Brenner für das beschriebene Verfahren

Fig. 1 zeigt einen Brenner 2 mit einer Brenneroberfläche 7 auf welcher sich Flammen 1 der Verbrennung ausbilden. Der Brenner 1 weist einen Innenraum 13 auf, in welchen durch eine Versorgungsleitung 14 Gemisch aus Gas und Luft einströmt. Das Gemisch tritt durch eine Vielzahl von Öffnungen an der Brenneroberfläche 7 in einem Brennbereich 6 in den Brennraum 12 über und dort bilden sich die Flammen 1. Oberhalb der Brenneroberfläche 7 in dem Brennbereich ist auch eine als Zündelektrode 10 ausgeführte Zündeinrichtung 3 angeordnet, mit der in einem Zündbereich 9 im Brennbereich 6 ein Zündfunke 4 erzeugt werden kann. Der Zündbereich 9 wird mit dem UV-Sensor 5 überwacht, der bevorzugt mit einer Blickrichtung 8 auf den Zündbereich 9 ausgerichtet ist.

Bevorzugt sind der UV-Sensor 5 und die Zündeinrichtung 3 an ein Steuergerät 11 angeschlossen, welches die Zündeinrichtung 3 unter Verwertung der Signale des UV-Sensors 5 ansteuert. Bevorzugt ist das Steuergerät 11 ebenfalls an ein Versorgungsventil 15 an der Versorgungsleitung 14 angeschlossen, mit welchem die Versorgung des Brenners 2 mit Gas bzw. mit Gemisch aus Gas und Luft gesteuert werden kann.

### Bezugszeichenliste

- 1: Flamme
- 2: Brenner
- 3: Zündeinrichtung
- 4: Zündfunke
- 5: UV-Sensor
- 6: Brennbereich
- 7: Brenneroberfläche
- 8: Blickrichtung
- 9: Zündbereich
- 10: Zündelektrode
- 11: Steuergerät
- 12: Brennraum
- 13: Innenraum
- 14: Versorgungsleitung
- 15: Versorgungsventil

## Patentansprüche

1. Verfahren zur Überwachung der Zündung einer Flamme (1) eines Brenners (2) zur Verbrennung von Gas mit einer Zündeinrichtung (3) zur Erzeugung eines Zündfunkens (4), wobei ein UV-Sensor (5) verwendet wird, um UV-Emissionen des Zündfunkens (4) zu ermitteln und daran zu erkennen, ob durch den Zündfunken (4) Zündbedingungen hergestellt wurden, **dadurch gekennzeichnet, dass** zusätzlich überwacht wird, ob die Zündung der Flamme (1) des Brenners (2) erfolgt und dann, wenn mit dem UV-Sensor (5) erkannt wurde, dass durch den Zündfunken (4) geeignete Zündbedingungen hergestellt wurden, jedoch eine Zündung der Flamme (1) unterbleibt, mindestens eine ungeeignete Umgebungsbedingung für die Zündung der Flamme (1) diagnostiziert wird, wobei die mindestens eine ungeeignete Umgebungsbedingung ein Mischungsverhältnis von Gas und Luft außerhalb eines vorgegebenen Bereichs umfasst.

2. Verfahren nach dem vorhergehenden Anspruch, wobei der UV-Sensor (5) außerhalb eines Brennbereichs (6) oberhalb einer Brenneroberfläche (7) angeordnet ist und eine schräge Blickrichtung (8) aufweist, die im Zündbereich (9) der Zündeinrichtung (3) auf die Brenneroberfläche (7) ausgerichtet ist.

3. Verfahren nach einem der vorhergehenden Ansprüche, wobei, wenn keine geeigneten Zündbedingungen erkannt werden, eine Versorgung des Brenners (2) mit Gas unterbrochen wird.

4. Verfahren nach einem der vorhergehenden Ansprüche, wobei die Zündeinrichtung (3) eine Zündelektrode (10) aufweist.

5. Verfahren nach einem der vorhergehenden Ansprüche, wobei das mit der Flamme (1) verbrannte Gas zumindest 50%, bevorzugt sogar mindestens 97% Wasserstoff enthält.

6. Steuergerät (11) für einen Brenner (2) mit einer Zündeinrichtung (3) zur Erzeugung eines Zündfunkens (4) und mit mindestens einem UV-Sensor (5), wobei das Steuergerät eingerichtet ist Signale des UV-Sensors (5) gemäß dem Verfahren nach einem der Ansprüche 1 bis 5 auszuwerten.

7. Brenner (2) zur Verbrennung von Gas mit einer Zündeinrichtung (3) zur Erzeugung eines Zündfunkens (4), mit mindestens einem UV-Sensor (5), und mit einem Steuergerät nach Anspruch 6.

8. Computerprogramm, umfassend Befehle, die bewirken, dass bei Ausführung auf einem Steuergerät (11) eines Brenners (2) mit einer Zündeinrichtung (3) zur Erzeugung eines Zündfunkens (4) und mit mindestens einem UV-Sensor (5), das Steuergerät (11) die Verfahrensschritte nach einem der Ansprüche 1 bis 5 ausführt.

## Claims

1. Method for monitoring the ignition of a flame (1) of a burner (2) for burning gas with an ignition apparatus (3) for generating an ignition spark (4), wherein a UV-sensor (5) is used in order to ascertain UV-emissions of the ignition spark (4) and to use this to discern whether by means of the ignition spark (4) ignition conditions have been created, **characterised in that** in addition it is monitored whether the ignition of the flame (1) of the burner (2) takes place and then, when it has been detected using the UV-sensor (5) that by means of the ignition spark suitable ignition conditions have been created, but there is no ignition of the flame (1), at least one unsuitable ambient condition for the ignition of the flame (1) is diagnosed, wherein the at least one unsuitable ambient condition comprises a mix ratio of gas and air externally to a predetermined region.

2. Method according to the preceding claim, wherein the UV-sensor (5) is arranged externally to a combustion region (6) above a burner surface (7) and has an oblique viewing angle (8) which is aligned onto the burner surface (7) in the ignition region (9) of the ignition apparatus (3).

3. Method according to any of the preceding claims wherein if no new suitable ignition conditions are detected, a supply of the burner (2) gas is interrupted.

4. Method according to any of the preceding claims, wherein the ignition apparatus (3) has an ignition electrode (10).

5. Method according to any of the preceding claims wherein the gas burnt with the flame (1) contains at least 50%, preferably even at least 97% hydrogen.

6. Control device (11) for a burner (2) with an ignition apparatus (3) for generating an ignition spark (4) and with at least one UV-sensor (5), wherein the control device is configured to evaluate signals of the UV-sensor (5) according to the method according to any one of claims 1 to 5.

7. Burner (2) for burning gas using an ignition apparatus (3) for generating an ignition spark (4), with at least one UV-sensor (5) and with a control device according to claim 6.

8. Computer program comprising commands which have the effect that, when it is run on a control device (11) of a burner (2) with an ignition apparatus (3) for generating an ignition spark (4) and with at least one UV-sensor (5), the control device (11) carries out the method steps according to any one of claims 1 to 5.

## Revendications

1. Procédé de surveillance de l'allumage d'une flamme (1) d'un brûleur (2) pour la combustion de gaz avec un appareil d'allumage (3) pour la génération d'une étincelle d'allumage (4), dans lequel un capteur UV (5) est utilisé pour déterminer des émissions UV de l'étincelle d'allumage (4) et y détecter si des conditions d'allumage ont été établies par l'étincelle d'allumage (4), **caractérisé en ce qu'**il est en outre surveillé si l'allumage de la flamme (1) du brûleur (2) se produit puis, lorsqu'il a été détecté au moyen du capteur UV (5) que des conditions d'allumage appropriées ont été établies par l'étincelle d'allumage (4), mais qu'un allumage de la flamme (1) n'a pas lieu, au moins une condition environnante inappropriée pour l'allumage de la flamme (1) est diagnostiquée, dans lequel la au moins une condition environnante inappropriée comprend un rapport de mélange de gaz et d'air à l'extérieur d'une zone prédéterminée.

2. Procédé selon la revendication précédente, dans lequel le capteur UV (5) est disposé à l'extérieur d'une zone de combustion (6) au-dessus d'une surface de brûleur (7) et présente une direction de visualisation oblique (8) qui est orientée vers la surface de brûleur (7) dans la zone d'allumage (9) de l'appareil d'allumage (3).

3. Procédé selon l'une quelconque des revendications précédentes, dans lequel, si aucune condition d'allumage appropriée n'est détectée, une alimentation du brûleur (2) en gaz est interrompue.

4. Procédé selon l'une quelconque des revendications précédentes, dans lequel l'appareil d'allumage (3) présente une électrode d'allumage (10).

5. Procédé selon l'une quelconque des revendications précédentes, dans lequel le gaz brûlé avec la flamme (1) contient au moins 50 %, de préférence même au moins 97 % d'hydrogène.

6. Appareil de commande (11) pour un brûleur (2) avec un appareil d'allumage (3) pour la génération d'une étincelle d'allumage (4) et avec au moins un capteur UV (5), dans lequel l'appareil de commande est configuré pour évaluer des signaux du capteur UV (5) selon le procédé selon l'une quelconque des revendications 1 à 5.

7. Brûleur (2) pour la combustion de gaz avec un appareil d'allumage (3) pour la génération d'une étincelle d'allumage (4), avec au moins un capteur UV (5), et avec un appareil de commande selon la revendication 6.

8. Programme informatique comprenant des commandes qui, lorsqu'elles sont exécutées sur un appareil de commande (11) d'un brûleur (2) avec un appareil d'allumage (3) pour la génération d'une étincelle d'allumage (4) et avec au moins un capteur UV (5), ont pour effet que l'appareil de commande (11) exécute les étapes de procédé selon l'une quelconque des revendications 1 à 5.
